# EUROPÄISCHE PATENTSCHRIFT

(11) **EP 0 659 352 B1**
(45) Veröffentlichungstag und Bekanntmachung des Hinweises auf die Patenterteilung: **14.02.2007**
(21) Anmeldenummer: 94120439.8
(22) Anmeldetag: 22.12.1994
(51) Int. Cl.: A24C 5/40, A24C 5/42

(54) **Verfahren und Vorrichtung zum Füllen bzw. Stopfen von Zigarettenpapierhülsen mit Tabak**
Method and device for filling cigarette paper tubes with tobacco
Procédé et dispositif pour remplir ou bourrer des tubes de papier à cigarette avec du tabac

(30) Priorität: 23.12.1993 DE 4344281; 05.01.1994 DE 4400192
(43) Veröffentlichungstag der Anmeldung: 28.06.1995
(62) Teilanmeldung aus: 99121159.0
(73) Patentinhaber: The House of Edgeworth Incorporated, 6300 Zug (CH)
(72) Erfinder: Ruppert, Heinrich W., D-78647 Trossingen (DE); Schütze, Günter, D-78647 Trossingen (DE); Gätschmann, Klaus G., D-78647 Trossingen (DE)
(74) Vertreter: Schwabe - Sandmair - Marx

(56) Entgegenhaltungen:
- EP-A- 0 140 129
- EP-A- 0 387 040
- EP-A- 0 504 688
- DE-A- 3 149 584
- DE-A- 3 244 906
- DE-A- 3 914 669
- DE-U- 9 104 814
- FR-A- 367 705
- US-A- 3 927 681

## Beschreibung

Die Erfindung betrifft ein Verfahren und eine Vorrichtung zum Füllen bzw. Stopfen von Zigarettenpapierhülsen mit Tabak gemäß dem Oberbegriff des Patentanspruches 1 bzw. des Patentanspruches 2.

Die Herstellung von Zigaretten durch den Verbraucher ist in mannigfachen Formen seit langer Zeit bekannt. Dies gilt vor allem für das sogenannte Selbstdrehen von Zigaretten unter Verwendung von mit Klebrandgummierung versehenen Zigarettenpapier-Blättchen. Das Selbstdrehen von Zigaretten erfordert eine gewisse manuelle Geschicklichkeit und Zeitaufwand. Die Zigaretten fallen selbst bei geübten Selbstdrehern hinsichtlich Größe (Durchmesser), Festigkeit (Prallheit) und Füllungsgrad über die Länge der Zigarette hin stark unterschiedlich aus und bilden nur einen primitiven Ersatz für industriell hergestellte Zigaretten. Nachteilig ist beim manuellen Selbstdrehen auch das unvermeidliche Verbröseln von Tabak, worunter auch die Tabakausbeute leidet. Dieselben Probleme - wenn auch vermindert - treten bei Verwendung von Selbstdreh-Geräten auf. Eine Erleichterung für das Selbstdrehen von Zigaretten erhoffte man sich offensichtlich durch die Bereitstellung eines Tabakerzeugnisses gemäß der NL-H-6703935, nämlich bestehend aus einer durch Tabakfüllung einer fertigen Zigarette angepaßten Tabakportion, deren Mantelfläche aus einer Umhüllung aus vollständig durch Rauchen konsumierbaren Material gebildet ist, wobei die Umhüllung so luftdurchlässig ist, daß die Tabakportion als solche nicht wie eine Zigarette rauchbar ist. Um diese Tabakportion sollte unter Herstellung einer rauchbaren Zigarette ein herkömmliches ZigarettenpapierBlättchen herumgewickelt und in an sich bekannter Weise verklebt werden.

Als grundsätzlich andere Art der Selbstherstellung von Zigaretten kennt man das Selbststopfen von Zigaretten. Es gibt eine Reihe von mehr oder weniger komfortablen Vorrichtungen zum Stopfen von Zigaretten-Leerhülsen (üblicherweise mit Filterstück) mit Tabak, wobei allen gebräuchlichen Vorrichtungen eine längliche Preßkammer gemeinsam ist, die einerseits von einem etwa halbrunden festen Wandteil und andererseits von einer entgegengesetzt halbrunden Fläche eines bewegbaren Preßbalkens begrenzt ist, mittels dem die Preßkammer nach Befüllen mit Tabak unter Herstellung eines strangartigen Tabakvorrats verschließbar ist. Am einen stirnseitigen Ende der Preßkammer ist eine Aufstecktülle zum Ansetzen und Aufstecken einer leeren Zigarettenhülse vorgesehen. Am entgegengesetzten Ende wird die Preßkammer durch einen kolbenartigen Tabak-Ausstoßschieber begrenzt, mittels dem der Tabakvorrat aus der Preßkammer in die Zigarettenhülse überführt werden kann (vgl. z.B. DE 2 833 681). Diese bekannten Stopfgeräte haben sich in der Praxis mehr oder weniger gut bewährt. Es haftet ihnen jedoch der Nachteil an, daß bei Befüllung der Preßkammer eine gewisse Verunreinigung der Hände des Benutzers sowie der Umgebung mit Tabakresten bzw. -bröseln nicht vermieden werden kann, die zum Teil als störend empfunden wird und dem Benutzer oftmals von der Benutzung eines solchen Gerätes abhält. Schließlich ist durch die manuelle Befüllung ein stets gleichbleibender Füllgrad der Preßkammer und damit der Zigarettenhülse nicht möglich. Die auf diese Weise selbstgestopften Zigaretten zeichnen sich daher durch unterschiedliches Rauchverhalten, nämlich unterschiedlichen Zug, Geschmack und unterschiedlich lange Abrauchdauer aus. Insofern verhält sich die selbstgestopfte Zigarette ähnlich wie die selbstgedrehte Zigarette. Auch ist der Schadstoffgehalt der in herkömmlicher Weise selbstgestopften bzw. selbstgedrehten Zigarette stark unterschiedlich und unkontrolliert entsprechend den unterschiedlichen Füllgraden der Zigarettenhülse.

Zur Behebung der genannten Mängel auf dem Gebiet des Zigarettenstopfens wird sowohl in dem DE-U-83 26 921 als auch in dem DE-U-83 09 186 oder auch in der DE-C-33 43 407 ein Tabakerzeugnis zur Selbstfertigung von Zigaretten durch den Verbraucher vorgeschlagen, das gekennzeichnet ist durch ein als solches nicht rauchbares Vorfabrikat in Form einer fabrikatorisch vorgefertigten Tabakpatrone, bestehend aus einer stirnseitig offenen, mit ihrem Durchmesser der Zigarettenpapierhülse der fertigen Zigaretten angepaßten Stranghülle und einer strangartigen, jeweils einer Zigarettenportion entsprechenden Tabakfüllung, welche durch einen zugeordneten, dem Innendurchmesser der Stranghülle angepaßten Kolben aus der Stranghülle in eine leere Zigarettenpapierhülse übertragbar ist. Dieses Tabakerzeugnis eignet sich sowohl zur Verwendung in Verbindung mit herkömmlichen Selbststopf-Zigarettenhülsen als auch in Verbindung mit herkömmlichen Selbstdreh-Zigarettenpapierblättchen. Nach dem Grundgedanken dieses Vorschlages wird dem Verbraucher eine genau dosierte, nämlich der Füllmenge einer herkömmlichen, industriellen Konsumzigarette entsprechende Tabakmenge in Form einer Zigarettentabak-Patrone zur Verfügung gestellt, deren Tabakfüllung in eine vorgefertigte Zigarettenhülse handelsüblicher Art überführbar ist. Obwohl es sich bei dem letztgenannten Vorschlag um eine ganz erhebliche Verbesserung gegenüber dem genannten Stand der Technik handelt, ist nicht zu übersehen, daß die Handhabung des zugehörigen Gerätes eine relativ hohe Geschicklichkeit erfordert. Vor allem ist es erforderlich, die Aufstecktülle an einem Stirnende der mit Tabak gefüllten Stranghülle in diese einzuführen. Dadurch besteht die Gefahr, daß das zugeordnete Stirnende der Stranghülle aufreißt oder anderweitig beschädigt wird, so daß die entsprechende Tabakportion nicht mehr brauchbar ist. Des weiteren wird durch das Einführen der Aufstecktülle der Tabak zumindest in diesem Bereich zusätzlich komprimiert, wodurch die Überführung des Tabaks in den Tabakaufnahmeraum der leeren Zigarettenpapierhülse behindert werden kann.

DE 91 04 814 U beschreibt eine Vorrichtung zur Selbstverfertigung durch den Verbraucher mit einem Aufnahmeraum zur Aufnahme einer Zigarettenpapierhülse, insbesondere einer Filterzigarettenpapierhülse. Ein Kolben dient zur Überführung eines Tabakstrangs aus einer Stranghülle in die Zigarettenpapierhülse. An der Innenfläche des Aufnahmeraums sind Klemmorgane vorgesehen, die Antirutschoberflächen haben, so dass die Stranghülle beim Überführen des Tabakstrangs in die Zigarettenpapierhülse unverschiebbar gehalten ist.

Bei der Selbstverfertigung einer Zigarette mit einer solchen Vorrichtung wird zunächst eine mit Tabak gefüllte Stranghülle so in eine vorgefertigte Zigarettenpapierhülse eingesteckt, dass ein Abschnitt der Stranghülle noch aus der Zigarettenpapierhülse vorragt. Anschließend wird die Zigarettenpapierhülse samt Stranghülle in die Vorrichtung eingesetzt, so dass das herausstehende Ende der Stranghülle an der Innenfläche des Aufnahmeraums der .Vorrichtung unverschiebbar gehalten ist. Dann wird die Tabakfüllung mit Hilfe des Kolbens aus der Stranghülle heraus geschoben, wobei der Tabak das Ende der Zigarettenpapierhülse, das hier durch ein Filterstück definiert ist, anstößt und die Zigarettenpapierhülse somit axial verschoben wird. Die Stranghülle wird also aus der Zigarettenpapierhülse heraus gezogen, so dass der bereits innerhalb der Zigarettenpapierhülse befindliche Tabak in der Zigarettenpapierhülse verbleibt.

Aufgabe der Erfindung ist es, ein Verfahren und eine Vorrichtung zu schaffen, die eine Verbesserung des zuletzt genannten Systems sowohl hinsichtlich Handhabung als auch hinsichtlich Qualität des in die Zigarettenpapierhülse überführten Tabaks darstellen.

Diese Aufgabe wird verfahrenstechnisch durch die Merkmale des Anspruches 1 und vorrichtungstechnisch durch die Merkmale des Anspruches 2 gelöst.

Durch die erfindungsgemäßen Maßnahmen ist es nicht mehr erforderlich, eine Aufstecktülle an einer Stirnseite in die mit Tabak gefüllte Stranghülle einzuführen. Insofern deckt sich das erfindungsgemäße Verfahren mit dem herkömmlichen Stopfen von Zigaretten unter Verwendung der konventionellen Stopfgeräte. Andererseits ist jedoch sichergestellt, daß jede nach dem erfindungsgemäßen Verfahren oder unter Verwendung der erfindungsgemäßen Vorrichtung hergestellte Zigarette hinsichtlich Tabakfüllung, Rauchverhalten, Geschmack und Schadstoffgehalt gleichermaßen ausgebildet ist.

Überraschend ist, daß es ausreicht, die Stranghülle zum Zwecke der Tabaküberführung in eine Zigarettenpapierhülse lediglich radial, d.h. am äußeren Umfang abzustützen. Durch diese relativ einfache Maßnahme wird verhindert, daß die Stranghülle bei der Tabaküberführung knickt bzw. sich staucht. Die Stranghülle stellt auf diese Weise einen äußerst einfachen Ersatz der Tabakpreßkammer eines herkömmlichen Stopfgerätes dar.

Vorteilhafte Ausführungsformen einer erfindungsgemäßen Vorrichtung sind in den Unteransprüchen beschrieben, wobei hinsichtlich der verschiedenen Konstruktionsvarianten insbesondere auf Anspruch 8, Anspruch 15 und Anspruch 24 verwiesen wird.

Nachstehend wird die Erfindung, auch hinsichtlich weiterer Merkmale und Vorteile, anhand der Beschreibung von Ausführungsbeispielen und unter Bezugnahme auf die beiliegenden Zeichnungen näher erläutert. Die Zeichnungen zeigen in
- Fig. 1: eine schematische Perspektivansicht einer ersten Ausführungsform einer erfindungsgemäßen Vorrichtung im geöffneten Zustand;
- Fig. 2a: eine schematische Perspektivansicht der Vorrichtung gemäß Fig. 1 in geschlossenem Zustand;
- Fig. 2b: die Vorrichtung entsprechend Fig. 2a in Seitenansicht
- Fig. 3: ein der Vorrichtung gemäß den Figuren 1 und 2 zugeordnetes Tabaküberführungselement in schematischer Seitenansicht;
- Fig. 4: das Tabaküberführungselement gemäß Fig. 3 in Draufsicht;
- Fig. 5: die Vorrichtung gemäß den Figuren 1 und 2 mit Tabaküberführungselement gemäß den Figuren 3 und 4 in Draufsicht;
- Fig. 6: eine andere Ausführungsform einer erfindungsgemäßen Vorrichtung in schematischer Seitenansicht;
- Fig. 7: die Vorrichtung gemäß Fig. 6 in Draufsicht;
- Fig. 8: die Vorrichtung gemäß den Fig. 6 und 7 in Seitenansicht (aufstecktüllenseitig);
- Fig. 9: eine schematische Funktionsdarstellung der Vorrichtung gemäß den Fig. 6 bis 8;
- Fig. 10: eine stirnseitig offene Umverpackung mit darin angeordneten, gegenseitig fixierten und jeweils mit Tabak gefüllten Stranghüllen in schematischer Stirnansicht;
- Fig. 11: die mit Tabakportionen der vorgenannten Art gefüllte Umverpackung in schematischer Perspektivansicht;
- Fig. 12: eine weitere Ausführungsform einer erfindungsgemäßen Vorrichtung zur Verwendung mit umverpackten Tabakportionen gemäß den Fig. 10 und 11 in schematischer Draufsicht.
- Fig. 13a: eine abgewandelte Ausführungsform einer Vorrichtung entsprechend derjenigen gemäß den Fig. 1-5
- Fig. 13b: einen Gurt von mit Tabak gefüllten Stranghüllen zur Verwendung in einer Vorrichtung gemäß Fig. 13a in Seitenansicht;
- Fig. 14a: eine weitere Abwandlung der Vorrichtung gemäß den Fig. 1-5 mit geschlossenem Gehäuse in Seitenansicht;
- Fig. 14b: und c einen Gurt von mit Tabak gefüllten Stranghüllen zur Verwendung in einer Vorrichtung gemäß Fig. 14a in Seitenansicht sowie perspektivischer Draufsicht;
- Fig. 15a: eine noch weitere Abwandlung der Vorrichtung gemäß den Fig. 1-5 mit geschlossenem Gehäuse in Seitenansicht; und
- Fig. 15b: und c zwei verschiedenen Arten eines Gurts von mit Tabak gefüllten Stranghüllen zur Verwendung in einer Vorrichtung gemäß Fig. 15a jeweils in Seitenansicht.

In den Fig. 1 bis 12 bezeichnen gleiche Bezugszahlen gleiche oder entsprechende Teile bzw. Merkmale.

In den Fig. 1 bis 5 ist eine erste Ausführungsform einer Vorrichtung 10 zum Füllen bzw. Stopfen einer nicht dargestellten Zigarettenpapierhülse mit Tabak dargestellt. Diese Vorrichtung umfaßt ein Gehäuse mit einem unteren und einem oberen Gehäuseteil 14 bzw. 12. Die beiden Gehäuseteile 12, 14 sind an einer Seite scharnierartig bzw. gelenkig miteinander verbunden. Das Scharniergelenk ist mit der Bezugsziffer 64 gekennzeichnet. Dementsprechend können die beiden Gehäuseteile 12, 14 auseinander- (Fig. 1) und zusammen-(Fig. 2) geklappt werden. Im zusammengeklappten Zustand liegen die beiden Gehäuseteile 12 und 14 genau aufeinander und bilden einen quaderförmigen Block (Fig. 2a und 2b).

An der dem Scharniergelenk 64 gegenüberliegenden Seite des oberen Gehäuseteils 12 ist eine elastisch vorgespannte Rastlasche 18 angeordnet, die im zusammengeklappten Zustand mit einer am unteren Gehäuseteil 14 ausgebildeten Rastausnehmung 20 zusammenwirkt, so daß im zusammengeklappten Zustand des Gehäuses 11 beide Gehäuseteile 12, 14 in diesem Zustand gehalten werden.

Wie Fig. 1 sehr gut erkennen läßt, weisen die beiden Gehäuseteile 12, 14 an ihren einander zugekehrten Seiten jeweils Längsnuten 22 auf, die durch Längsstege voneinander getrennt sind. Die Längsnuten 22 verlaufen jeweils parallel zur Scharniergelenkachse 64 und besitzen jeweils einen halbkreisförmigen Querschnitt. Jeder Längsnut 22 an der Innenseite des unteren Gehäuseteils 14 ist eine Längsnut 22 an der Innenseite des oberen Gehäuseteils 12 zugeordnet. Das gleiche gilt für die zwischen den Längsnuten 22 angeordneten Längsstege. Werden die beiden Gehäuseteile 12 und 14 zusammengeklappt, so bilden zwei jeweils einander zugekehrte Längsnuten 22 einen Aufnahmeraum 23 mit etwa kreisförmigem Querschnitt. Der Innendurchmesser eines jeden Aufnahmeraums 23 ist etwa gleich, geringfügig größer oder geringfügig kleiner als der Außendurchmesser einer mit Tabak gefüllten Stranghülle 150. Die Stranghülle 150 enthält eine Tabakmenge entsprechend der Tabakmenge einer herkömmlichen Zigarette. Der Innendurchmesser der Stranghülle 150 entspricht in etwa dem Innendurchmesser des Tabakaufnahmeraums einer vorgefertigten Zigarettenpapierhülse. Dementsprechend läßt sich aus der Stranghülle 150 der Tabak bzw. Tabakstrang im wesentlichen ohne Durchmesserveränderung in den Tabakaufnahmeraum einer zugeordneten Zigarettenpapierhülse überführen. Die Länge der Stranghülle 150 bzw. des von dieser zusammengehaltenen Tabakstrangs kann gleich oder vorzugsweise etwas größer sein als die Länge des Tabakaufnahmeraums der zugeordneten Zigarettenpapierhülse. Da es sich bei der vorgenannten Tabakportion bestehend aus Stranghülle 150 und Tabakfüllung bzw. Tabakstrang 151 einerseits und zugeordneter Zigarettenpapierhülse andererseits um bekannte Systemelemente handelt, erübrigt sich hier eine nähere Beschreibung dieser Elemente. Es sei nur noch erwähnt, daß die Stranghülle 150 entweder aus rauchbarem oder nicht rauchbarem Material bestehen kann. Auf jeden Fall muß die Stranghülle derart luftdurchlässig, z.B. perforiert sein, daß der Tabakstrang außerhalb einer Zigarettenpapierhülse nicht rauchbar ist.

Im aufgeklappten Zustand des Gehäuses 11 können in die Längsnuten 22 des unteren Gehäuseteils 14 mit Tabak gefüllte Stranghüllen 150 eingelegt werden. Nachdem alle oder ein Teil der Längsnuten 22 des unteren Gehäuseteils mit einer mit Tabak gefüllten Stranghülle 150 gefüllt sind, wird das Gehäuse 11 zusammengeklappt. In diesem Zustand erfolgt eine Abstützung der Stranghüllen 150 an den Innenwänden der jeweils einander zugeordneten Längsnuten 22 bzw. der durch jeweils zwei einander zugeordneten Längsnuten gebildeten Aufnahmeräumen 23. Zum besseren Halt der Stranghüllen 150 innerhalb der durch die Längsnuten 22 gebildeten Aufnahmeräume 23 können die Oberflächen der Längsnuten 22 aufgerauht sein. Stirnseitig sind die durch die Längsnuten 22 gebildeten Aufnahmeräume 23 ebenso wie die Stranghüllen 150 offen. An der Oberseite 28 des oberen Gehäuseteils 12 sind zwei parallel zueinander verlaufende Reihen von voneinander beabstandeten muldenartigen Vertiefungen 26 ausgebildet. Die beiden Reihen von muldenartigen Vertiefungen 26 erstrecken sich jeweils etwa senkrecht zur Längserstreckung der Längsnuten 22 bzw. der durch die Längsnuten 22 definierten Aufnahmeräume 23. Der gegenseitige Abstand der muldenartigen Vertiefungen 26 entspricht dem Abstand zwischen den Längsmittelachsen der durch die Längsnuten 22 definierten Aufnahmeräume 23.

Des weiteren weist das obere Gehäuseteil 12 zwei Führungsschienen 24 auf, die sich jeweils parallel zu den beiden Reihen von muldenartigen Vertiefungen 26, d.h. ebenfalls senkrecht zu den Längsmittelachsen der Aufnahmeräume 23 erstrecken. Diese Führungsschienen 24 dienen zum Halt und zur Längsführung eines am oberen Gehäuseteil 12 aufsetzbaren Tabaküberführungselements 40 entsprechend den Figuren 3 und 4 bzw. 5. Das Tabaküberführungselement 40 ist ein etwa U-förmiges Bauteil mit einem Verbindungssteg 42 und zwei Schenkeln 44, an deren einander zugekehrten Innenseiten Führungsnuten 46 ausgebildet sind, die mit den erwähnten Führungsschienen 24 am oberen Gehäuseteil 12 des Gehäuses 11 zusammenwirken. Dementsprechend ist das Tabaküberführungselement 40 längs der gehäuseseitigen Führungsschienen 24 am oberen Gehäuseteil 12 verschiebbar.

In dem einen Schenkel 44, nämlich dem in den Figuren 3 und 4 rechten Schenkel, ist ein Stab 48 axial verschiebbar gelagert, und zwar parallel zum Steg 42. Der Stab 48 weist an seinem inneren, d.h. dem gegenüberliegenden Schenkel 44 zugewandten Ende einen Kolben 50 auf, dessen Durchmesser geringfügig kleiner ist als der Innendurchmesser der Stranghülle 150. Am gegenüberliegenden Außenende ist eine Handhabe 52 angeordnet, mit der der Stab 48 axial verschoben werden kann.

Der andere Schenkel, nämlich der in den Fig. 3 und 4 linke Schenkel 44 weist eine mit dem Stab 48 bzw. Kolben 50 fluchtende Bohrung auf, dessen Innendurchmesser etwas größer ist als der Außendurchmesser des Kolbens 50. Diese Bohrung ist nach außen durch eine Aufstecktülle 60 fortgesetzt. Entsprechend Fig. 4 liegt die Aufstecktülle innerhalb einer von oben her zugänglichen Ausnehmung, so daß ohne Behinderung in herkömmlicher Weise auf die Aufstecktülle 60 eine Zigarettenpapierhülse aufgesteckt werden kann. Des weiteren ist in herkömmlicher Weise der Aufstecktülle 60 ein Klemmechanismus für eine aufgesteckte Zigarettenpapierhülse zugeordnet. Dieser Klemmechanismus umfaßt in herkömmlicher Weise diametral zur Aufstecktülle 60 angeordnete Klemmstößel 62 mit außen her zugänglichen Drucktasten 58. Die Klemmstößel 62 samt Drucktasten 58 lassen sich gegen die Wirkung eines elastischen Elements, insbesondere einer Feder gegen die Aufstecktülle 60 drücken.

An der der Oberseite 28 des oberen Gehäuseteils 11 zugekehrten Innenseite des Stegs 42 des Tabaküberführungselements 40 sind zwei jeweils den beiden Reihen von muldenartigen Vertiefungen 26 an der Oberseite 28 des oberen Gehäuseteils 11 zugeordnete, elastisch vorgespannte Kugelelemente 54 angeordnet, die mit den muldenartigen Vertiefungen 26 unter Herstellung einer Art Rastverbindung zusammenwirken. Dementsprechend läßt sich das Tabaküberführungselement durch Zusammenwirkung der Kugelelemente 54 einerseits und muldenartiger Vertiefungen 26 andererseits den einzelnen Aufnahmeräumen 23 bzw. den dazu plazierten Stranghüllen 150 exakt zuordnen, und zwar derart, daß sowohl der Stab 48 mit Kolben 50 als auch die gegenüberliegend angeordnete Aufstecktülle 60 mit dem jeweiligen Tabakaufnahmeraum 23 bzw. den dazu plazierten Stranghüllen 150 fluchten.

Nachdem ein Teil der oder alle Aufnahmeräume 23 mit einer Tabakportion der vorbeschriebenen Art gefüllt und das Gehäuse 11 geschlossen sind, wird das Tabaküberführungselement 40 sukzessive den Aufnahmeräumen 23 bzw. den Stranghüllen 150 zugeordnet. In jedem einzelnen Zuordnungsfall wird auf die Aufstecktülle 60 in herkömmlicher Weise eine Zigarettenpapierhülse aufgesteckt und mittels der Klemmstößel 62 festgehalten. Dann wird der Stab 48 samt Kolben 50 mittels der Handhabe 52 axial in das Gehäuse bzw. in den jeweiligen Aufnahmeraum 23 hineingeschoben. Durch den Kolben 50 wird der in der Stranghülle 150 befindliche Tabak bzw. Tabakstrang durch die Aufstecktülle 60 hindurch in die Zigarettenpapierhülse bzw. deren Tabakaufnahmeraum überführt. Anschließend wird mittels der Handhabe 52 der Stab 48 samt Kolben 50 wieder zurückgezogen, bis der Kolben 50 außerhalb des Kollisionsbereiches mit dem Gehäuse 11 liegt. Die mit Tabak gefüllte Zigarette wird in herkömmlicher Weise von der Aufstecktülle 60 nach Freigabe durch die Klemmstößel 62 abgezogen. Dann wird das Tabaküberführungselement 40 längs der Führungsschie-nen 24 in eine nächste Raststellung verschoben, in der der Stab 48 samt Kolben 50 sowie die Aufstecktülle 60 wieder in Fluchtung mit dem nächsten zugeordneten Aufnahmeraum 23 liegen, in der sich eine mit Tabak gefüllte Stranghülle bzw. Tabakportion befindet. Nachdem alle Stranghüllen geleert und entsprechend viele Zigaretten hergestellt worden sind, wird das Gehäuse 11 wieder geöffnet. Die leeren Stranghüllen 150 werden entfernt. Das beschriebene Verfahren kann dann wieder von vorne begonnen werden, bis der Benutzer eine ausreichende Zahl von Zigaretten hergestellt hat.

In den Fig. 6 bis 9 ist eine alternative Vorrichtung der hier fraglichen Art dargestellt. Diese weist ein Gehäuse in Form eines U-förmigen Gestells 112 mit einer Grundplatte 113 und zwei aufrecht stehenden Schenkeln 114 auf. Zwischen diesen beiden Schenkeln 114 sind zwei Nutenwalzen 118, 119 drehbar gelagert, und zwar entsprechend Fig. 6 über und parallel zueinander. Der Abstand der beiden Nutenwalzen 118, 119 ist so gewählt, daß sich die Mantelflächen nahezu berühren. Durch ein nicht dargestelltes Rädergetriebe innerhalb eines der beiden Schenkel 114 sind die beiden Nutenwalzen 118, 119 derart miteinander gekoppelt, daß sie sich bei Drehbetätigung entgegengesetzt zueinander drehen.

In der Mantelfläche jeder Nutenwalze 118, 119 sind Längsnuten 132 mit jeweils etwa halbkreisförmigem Querschnitt ausgebildet. Die Längsnuten 132 sind durch Längsstege voneinander getrennt. Die Längsnuten beider Nutenwalzen weisen jeweils den gleichen Winkelabstand voneinander auf. Die getriebliche Kopplung zwischen den beiden Nutenwalzen 118, 119 ist so, daß bei Drehbewegung derselben zwischen zwei im Bereich der sich durch die Drehachsen beider Walzen erstreckenden Ebene einander zugekehrten Längsnuten ein Aufnahmeraum für eine mit Tabak gefüllte Stranghülle 150 mit etwa kreisförmigem Querschnitt ausgebildet wird. Dieser so definierte Aufnahmeraum 23 ist an beiden Stirnseiten offen. Der einen Stirnseite ist der bereits beschriebene Stab 48 mit Kolben und Handhabe 52 zugeordnet, während an der anderen Stirnseite die im Zusammenhang mit der ersten Ausführungsform bereits beschriebene Aufstecktülle 60 mit Klemmechanismus 62, 58 angeordnet ist. Der Stab 48 ist in einem der beiden Schenkel 114 (in Fig. 6 und 7 dem rechten Schenkel 114) axial verschiebbar gelagert. Dementsprechend ist die Aufstecktülle 60 am anderen Schenkel 114 ausgebildet, und zwar ebenfalls wieder innerhalb einer von oben her zugänglichen Ausnehmung 158.

Wie den Fig. 7 bis 9 sehr gut entnommen werden kann, ist dem Walzenpaar 118, 119 ein eine Vielzahl von mit Tabak gefüllten Stranghüllen 150 aufnehmendes Magazin 116 nach Art einer schräg geneigten Rutsche vorgeordnet, so daß beim Drehen der beiden Nutenwalzen 118, 119 jeweils eine mit Tabak gefüllte Stranghülle 150 selbstätig aus dem Magazin 116 in den durch einander zugekehrten Längsnuten definierten Aufnahmeraum 23 rutscht.

Dem durch zwei einander zugekehrte Längsnuten 132 definierten Aufnahmeraum 23 sind des weiteren Stranghüllen-Abstreifer bzw. Stranghüllen-Aufwurfelemente 124 und 136 nachgeordnet, die beim Drehen der beiden Nutenwalzen eine aus dem Aufnahmeraum 23 freikommende und entleerte Stranghülle 150 aus den Längsnuten 132 der Nutenwalzen 118 bzw. 119 lösen. Die Auswurfelemente 124, 136 sind jeweils in Umfangsnuten 120 der oberen und unteren Nutenwalze eingreifende Arme, wobei die der unteren Nutenwalze 119 zugeordneten Auswurfelemente 124 einstückig mit einem am Gestell 112 befestigten Halteblech 122 ausgeführt sind. Die Auswurfelemente 136, die der oberen Nutenwalze 118 zugeordnet sind, sind einstückig mit einem Verbindungsblech oder einer Verbindungsplatte 134 ausgebildet, die an den beiden Schenkeln 114 des Gestells 112 montiert ist.

Bei der dargestellten Ausführungsform ist ein mit der unteren Nutenwalze 119 in Eingriff bringbares Betätigungsorgan zum Drehen derselben bzw. beider Nutenwalzen 118, 119 vorgesehen. Das Betätigungsorgan ist im konkreten Fall ein mit der unteren Nutenwalze 119 in Eingriff bringbarer Schwenkhebel 126, dessen Schwenkachse mit der Drehachse der unteren Nutenwalze 119 zusammenfällt. Der Schwenkhebel 126 umfaßt einen Riegel 140, der unter der Wirkung einer Feder 160 entweder mit den Längsnuten 132 der unteren Nutenwalze 119 oder mit den Zahnrädern des erwähnten Kopplungsgetriebes in Eingriff steht und entgegen der Wirkung dieser Feder 160 außer Eingriff gebracht werden kann. In Eingriffstellung des Riegels 140 läßt sich durch Schwenken des Schwenkhebels 126 die untere Nutenwalze 119 und damit beide Nutenwalzen gleichermaßen soweit drehen, bis ein neuer Aufnahmeraum 23 zur Aufnahme einer mit Tabak gefüllten Stranghülle gebildet ist. Anschließend wird der Riegel 140 außer Eingriff mit der unteren Nutenwalze bzw. dem Kopplungsgetriebe gebracht, um mit Hilfe des Schwenkhebels 126 wieder zurück in die Ausgangsstellung geschwenkt werden zu können. Der Schwenkwinkel des Schwenkhebels 126 und damit auch des damit verbundenen Riegels 140 ist so bemessen, daß er ein Verdrehen der Nutenwalzen 118, 119 um einen Winkel, der die Bildung eines neuen Aufnahmeraums 23 für eine mit Tabak gefüllte Stranghülle 150 zur Folge hat.

Um sicherzustellen, daß zwei Längsnuten 132 zur Ausbildung eines Aufnahmeraums 23 genau gegenüberliegen, können noch Rastmittel 142 vorgesehen sein. Von diesen ist in Fig. 7 nur eines dargestellt, und zwar in Form einer federbeaufschlagten Rastkugel, die stirnseitig in eine Längsnut 132 der hier oberen Nutenwalze 118 rastend eingreift. Der Eingriff erfolgt im konkreten Fall jeweils an der Stirnseite einer Längsnut der oberen Nutenwalze 118. Der beschriebene Rastmechanismus kann auch der unteren Nutenwalze oder beiden Nutenwalzen zugeordnet sein. Im konkreten Fall genügt jedoch die Zuordnung zu nur einer Nutenwalze aufgrund der beschriebenen getrieblichen Verbindung beider Nutenwalzen 118, 119.

Entsprechend Fig. 9 ist die Funktionsweise der zuletzt beschriebenen Ausführungsform wie folgt:
Zunächst wird das Magazin 116 mit einer Vielzahl von mit Tabak gefüllten Stranghüllen 150 bzw. entsprechend ausgebildeten stabartigen Tabakportionen gefüllt. Diese Tabakportionen können entweder lose voneinander oder auch miteinander zu einer Art Tabakpatronengurt verbunden sein. Die unterste Tabakportion liegt an den beiden Nutenwalzen 118, 119 derart an, daß bei Drehung beider Nutenwalzen in Richtung der Pfeile 154 jeweils eine Tabakportion von den Trennstegen der dem Aufnahmeraum 23 jeweils vorgeschalteten Längsnuten der beiden Nutenwalzen erfaßt und mitgenommen wird. Die Drehung der beiden Nutenwalzen 118, 119 wird durch den Schwenkhebel 126 und den diesem zugeordneten Riegel 140 in der oben beschriebenen Weise erreicht. Die Schwenkbewegung des Schwenkhebels 126 ist in Fig. 7 mit der Bezugsziffer 128 angedeutet. Zum Drehen der beiden Nutenwalzen 118, 119 in Richtung der Pfeile 154 muß der Schwenkhebel 126 samt Riegel 140 zunächst nach oben in die Ausgangsstellung verschwenkt werden. Dann wird der Riegel 140 losgelassen, so daß dieser in seine Verriegelungsstellung gelangt. Danach wird der Schwenkhebel 126 samt Riegel 140 nach unten verschwenkt unter gleichzeitiger Mitnahme der unteren Nutenwalze 119. Durch die getriebliche Kopplung wird in entsprechender Weise die obere Nutenwalze 118 gedreht. Dadurch gelangt die jeweils aus dem Magazin 116 nachfolgende Tabakportion in den Bereich der sich durch die beiden Drehachsen der Nutenwalzen erstreckenden Ebene. In dieser Ebene sind eine Längsnut der unteren Nutenwalze 119 und eine Längsnut der oberen Nutenwalze 118 exakt einander zugekehrt unter Ausbildung eines Aufnahmeraums für die Tabakportion mit etwa kreisförmigem Querschnitt. Innerhalb dieses Aufnahmeraums 23 wird die Tabakportion bzw. deren Stranghülle radial abgestützt, und zwar durch die einander zugekehrten Längsnuten der unteren und oberen Nutenwalze 118, 119. Dann erfolgt mittels des Stabs 48 ein Ausschieben des Tabaks aus der Stranghülle 150 durch die Aufstecktülle 60 hindurch in den Tabakaufnahmeraum einer auf diese aufgesteckten Zigarettepapierhülse. Die Fixierung derselben erfolgt mittels des beschriebenen Klemmechanismus 62, 58. Nach der Tabaküberführung wird der Stab 48 mittels der Handhabe 52 wieder in seine Ausgangsstellung zurückgezogen.

Die mit Tabak gefüllte Zigarettenpapierhülse wird von der Aufstecktülle abgenommen. Die Axialverschiebung des Stabs 48 mittels der Handhabe 52 erfolgt in Richtung des Doppelpfeiles 130 in Fig. 6. Dann können die Nutenwalzen 118, 119 um einen weiteren Schritt mittels des Schwenkhebels 126 gedreht werden unter Ausbildung eines neuen Aufnahmeraums 23, in dem sich dann eine neue Tabakportion befindet. Es sei an dieser Stelle nochmal erwähnt, daß die Tabakportion definiert ist durch eine Stranghülle 150 und eine strangartige Tabakfüllung 151. Die Stranghülle 150 ist derart luftdurchlässig, daß die Tabakportion außerhalb einer dicht anliegenden Zigarettenpapierhülse nicht rauchbar ist.

Bei dem vorbeschriebenen Drehvorgang wird die entleerte Stranghülle - in Fig. 9 mit der Bezugsziffer 152 gekennzeichnet - ausgeworfen. Dieses Auswerfen wird durch die oben erwähnten Auswurfelemente 124, 136 unterstützt. Durch mehrmaliges Ausführen der vorgenannten Schritte wird das Magazin 116 entleert und eine entsprechende Anzahl von Zigaretten hergestellt.

Eine dritte Alternative für eine Vorrichtung zum Füllen bzw. Stopfen von Zigarettenpapierhülsen ist in den Fig. 10 bis 12 schematisch dargestellt. Dementsprechend wird in einer Schachtel bzw. Umverpackung 210 eine Vielzahl von parallelen neben- und übereinander sowie dicht aneinanderliegenden, jeweils mit Tabak gefüllten Stranghüllen 150 bzw. Tabakportionen bereitgestellt. Die Stranghüllen 150 sind vorzugsweise durch Klebpunkte miteinander verbunden, so daß sie sich innerhalb der Umverpackung 210 gegenseitig stützen. Die außenliegenden Stranghüllen 150 sind an der Innenseite der Umverpackung 210 fixiert, vorzugsweise ebenfalls mit dieser klebverbunden. Somit liegt ein kompaktes Gebilde, bestehend aus einer Gruppe von Tabakportionen der beschriebenen Art vor, die innerhalb einer Umverpackung 210 liegt. Gemäß den Fig. 10 und 11 ist die Schachtel bzw. Umverpackung 210 stirnseitig geöffnet. Natürlich ist vor dem Gebrauch die Schachtel bzw. Umverpackung 210 auch stirnseitig verschlossen, und zwar sowohl feuchtigkeits- als auch aromadicht.

Der vorgenannten Gruppe von Tabakportionen ist eine Vorrichtung 215 zugeordnet, die in Fig. 12 in Draufsicht dargestellt ist. Die Vorrichtung besitzt einen in einem Gehäuse 216 ausgebildeten Aufnahmeraum 23', dessen Abmessungen den Abmessungen der Schachtel bzw. Umverpackung 210 entsprechen. Dementsprechend kann die Umverpackung 210 samt Tabakportionen 150, 151 von oben her im Aufnahmeraum 23' positioniert werden. An einer Stirnseite, in Fig. 12 linke Stirnseite, des Aufnahmeraums 23' sind eine Vielzahl von Durchgangsbohrungen und diesen zugeordneten Aufstecktüllen 60 ausgebildet bzw. angeordnet. Jede Aufstecktülle fluchtet mit der Position einer Tabakportion innerhalb der Schachtel bzw. Umverpackung 210. Gleichermaßen ist an der gegenüberliegenden Seite eine Tabaküberführungseinrichtung mit einer Vielzahl von Stäben 222 vorgesehen. Diese sind derart axial verschieblich gelagert, daß sie nach Positionierung einer mit Tabakportionen der genannten Art gefüllten Umverpackung 210 im Aufnahmeraum 23' durch die mit Tabak gefüllten Stranghüllen 150 hindurch bis in den Bereich der Aufstecktüllen 60 hinein bewegbar sind. Die Anzahl der Stäbe 222 sowie die Anzahl der Aufstecktüllen 60 entspricht der Anzahl der in der Umverpackung 210 angeordneten Tabakportionen 150, 151.

An dem im Aufnahmeraum 23' abgewandelten Ende der Stäbe 222 sind diese durch ein jochartiges Verbindungselement 224 mit Handhabe 226 zu einer Stab-Einheit miteinander verbunden, so daß die Stäbe 222 gemeinsam, d.h. als Ganzes durch die mit Tabak gefüllte Stranghüllen 150 hindurchbewegbar sind. Dementsprechend werden zur Herstellung einer Gruppe von Zigaretten auf sämtliche Aufstecktüllen 60 Zigarettenpapierhülsen aufgesteckt, mittels eines Klemmkeils oder dergleichen auf den Aufstecktüllen festgehalten. Dann wird eine mit Tabakportionen 150, 151 gefüllte Umverpackung 210, deren Stirnseiten vorher geöffnet worden sind, im Aufnahmeraum 23' positioniert. Anschließend wird die Stab-Einheit mittels der Handhabe 226 axial in den Aufnahmeraum 23' hineingeschoben. Dabei erfolgt die gleichzeitige Überführung des Tabaks aus sämtlichen Stranghüllen 150 in die zugeordneten Zigarettenpapierhülsen bzw. deren Tabakaufnahmeräume. Anschließend wird die Stab-Einheit wieder zurückgezogen, bis die Umverpackung 210 frei zur Entnahme ist. Die mit Tabak gefüllten Zigaretten werden von den Aufstecktüllen 60 abgenommen, nachdem vorher die beschriebene Klemmung aufgehoben wird. Die gegenseitige Abstützung der Stranghüllen 150 innerhalb der Umverpackung 210 genügt, um die Stabilität für den Tabaküberführungsvorgang aufrechtzuerhalten.

Sollte für die Betätigung der Tabaküberführungsstäbe 222 eine zu große Kraft benötigt werden, so kann der Stab-Einheit ein Hebelmechanismus oder dergleichen zugeordnet werden.

Die inneren Seitenwände des Aufnahmeraums 23' ist in Fig. 12 mit der Bezugsziffer 219 gekennzeichnet. An diesen liegen die beiden seitlichen Schmalseiten der Umverpackung 210 an.

In Figur 13a ist eine abgewandelte Ausführungsform einer Vorrichtung entsprechend derjenigen gemäß den Figuren 1 bis 5 mit geschlossenem Gehäuse in Seitenansicht dargestellt. Diese Ausführungsform unterscheidet sich von derjenigen gemäß den Figuren 1 bis 5 zum einen dadurch, daß die dem unteren Gehäuseteil 14 zugewandte Innenwand des Aufnahmeraums 23 für die mit Tabak gefüllten Stranghüllen 150 plan ausgebildet ist. Im konkreten Fall ist die entsprechende Innenwand der Boden einer an der Innenseite des oberen Gehäuseteils 12 ausgebildeten, sich parallel zur Gehäuse-Gelenkachse 64 erstreckenden Flachnut. Zum anderen unterscheidet sich die Vorrichtung gemäß Figur 13a von derjenigen gemäß den Figuren 1 bis 5 noch dadurch, daß die Abstände zwischen den Längsnuten 22 an der Innenseite des unteren Gehäuseteils 14 etwas weiter voneinander beabstandet sind, entsprechend der Anordnung von mit Tabak 151 gefüllten Stranghüllen 150 an der einen Seite eines die vorgenannten Stranghüllen miteinander verbindenden Streifens 153 aus Papier, Kunststoff oder dünnem Karton. Die Plazierung eines derartig ausgebildeten Gurts von mit Tabak gefüllten Stranghüllen ist in Fig. 13a angedeutet.

In Figur 14a ist eine gegenüber der Vorrichtung gemäß Figur 13a modifizierte Konstruktion dargestellt, wobei die Modifikation darin liegt, daß die Längsnuten 22 an der Innenseite des unteren Gehäuseteils 14 unmittelbar nebeneinander liegen. Der Vorteil dieser konstruktiven Abwandlung besteht darin, daß in entsprechender Weise auch die mit Tabak gefüllten Stranghüllen dicht aneinanderliegend innerhalb des Aufnahmeraums 23 plazierbar sind mit der Folge einer zusätzlichen gegenseitigen, seitlichen Abstützung. Der entsprechende Gurt von mit Tabak gefüllten Stranghüllen ist in den Figuren 14b und 14c dargestellt. Auch hier sind die mit Tabak 151 gefüllten Stranghüllen 150 an einer Seite eines Verbindungsstreifens 153 angeordnet, vorzugsweise angeklebt. Zusätzlich ist es denkbar, die einzelnen Stranghüllen auch längs ihrer Berührungskanten miteinander zu verkleben, zumindest punktweise. Im Extremfall kann bei unmittelbarer Längsverklebung der mit Tabak gefüllten Stranghüllen der Verbindungsstreifen 123 entfallen. Es sollte nur sichergestellt sein, daß eine Gebrauchseinheit von wenigstens 2 miteinander verbundenen, jeweils mit Tabak gefüllten Stranghüllen zur Verfügung steht, die dann - wie in Fig. 14a angedeutet - innerhalb der Vorrichtung gemäß Fig. 14a plazierbar ist bzw. sind. Die feste Verbindung zwischen wenigstens zwei mit Tabak gefüllten Stranghüllen hat den Vorteil einer leichteren, insbesondere schnelleren Plazierung innerhalb einer Vorrichtung entsprechend Figur 13a oder 14a. Anhand der Vorrichtung gemäß den Figuren 1 bis 5 wurde beschrieben, einzelne mit Tabak gefüllte Stranghüllen innerhalb des Aufnahmeraums 23 der Tabaküberführungsvorrichtung zu positionieren. Natürlich kann auch bei der Vorrichtung gemäß den Figuren 1 bis 5 ein Gurt von mit Tabak gefüllten Stranghüllen zum Einsatz kommen. Nur dann müßte sich der Verbindungsstreifen zwischen benachbarten Stranghüllen etwa im Bereich ihrer gemeinsamen Mittenebene erstrecken.

Schließlich sei auch noch auf die weitere konstruktive Abwandlung einer Vorrichtung entsprechend den Figuren 1 bis 5 hingewiesen, wie sie in Figur 15a in schematischer Seitenansicht dargestellt ist. Bei dieser Vorrichtung ist der Aufnahmeraum 15a ausschließlich durch plane Wände begrenzt. Im konkreten Fall wird der Aufnahmeraum 23 durch sich parallel zur Gehäuse-Gelenkachse 64 erstreckende Flachnuten an den aneinander zugewandten Seiten von oberem und unterem Gehäuseteil 12 bzw. 14 gebildet. Es ist auch denkbar, nur an der Innenseite des oberen oder unteren Gehäuseteils eine etwas tiefere Flachnut vorzusehen, während die zugeordnete Begrenzungswand an der Innenseite des anderen Gehäuseteils durchgehend plan ausgebildet ist.

In den Figuren 15b und 15c sind für die Verwendung der Vorrichtung gemäß Fig. 15a besonders vorteilhaft ausgebildete Gurte von mit Tabak 151 gefüllten Stranghüllen 150 jeweils in Stirnansicht dargestellt. Im konkreten Fall umfaßt jeder Stranggurt elf mit Tabak gefüllte Stranghüllen. Der Umfang einer derartigen Gebrauchseinheit ist selbstverständlich variabel. Vorzugsweise umfaßt jeder Stranggurt 7, 10 oder 12 mit Tabak gefüllte Stranghüllen bzw. Tabakportionen.

Diese Größenordnungen sind relativ leicht handhabbar, d.h. ohne größere Probleme innerhalb des Aufnahmeraums 23 einer zugeordneten Vorrichtung, zum Beispiel der Vorrichtung gemäß Fig. 15a, plazierbar.

Der Stranghüllengurt gemäß Fig. 15b ist dadurch gekennzeichnet, daß die mit Tabak gefüllten Stranghüllen zwischen einem oberen und einem unteren Verbindungsstreifen 153 aus Kunststoff, Papier oder dünnem Karton angeordnet und mit den Verbindungsstreifen 153 verbunden, insbesondere verklebt sind. Zusätzlich oder alternativ ist eine Verklebung der mit Tabak gefüllten Stranghüllen längs ihrer Berührungslinien denkbar.

Bei der Ausführungsform gemäß Fig. 15c sind die mit Tabak 151 gefüllten Stranghüllen 150 innerhalb einer schlauchartigen Umverpackung 210 plaziert. Die Umverpackung 210 ist nach Art eines flachen Quaders ausgebildet. Vor dem Gebrauch sind selbstverständlich auch die Stirnseiten dieser Umverpackung 210 geschlossen. Zum Zwecke der oben beschriebenen Tabaküberführung werden dann die Stirnseiten entfernt. Anschließend wird die Umverpackung samt mit Tabak gefüllten Stranghüllen in den Aufnahmeraum 23 der Vorrichtung gemäß Figur 15a gelegt. Mit Hilfe des oben beschriebenen Tabaküberführungselements kann dann die Überführung von Tabak in jeweils zugeordnete Zigarettenpapierhülsen erfolgen.

Es sei an dieser Stelle auch noch darauf hingewiesen, daß die axiale Unverschieblichkeit der Stranghüllen 150 beim Überführen des Tabaks in den Tabakaufnahmeraum einer jeweils zugeordneten Zigarettenpapierhülse durch das Tabaküberführungselement, insbesondere dessen Schenkel 44 sichergestellt ist.

Bei den Konstruktionen gemäß den Figuren 13a und 14a sind die muldenartigen Rastvertiefungen 26 an der Oberseite des oberen Gehäuseteils 12 ebenso wie bei der Ausführungsform gemäß den Figuren 1 bis 5 jeweils einer rinnenartigen Längsnut 22 an der Innenseite des unteren Gehäuseteils 14 zugeordnet. Bei der Ausführungsform nach Figur 15a ist der Abstand zwischen benachbarten muldenartigen Rastvertiefungen 26 jeder Reihe derselben durch den Mittenabstand zwischen den einzelnen mit Tabak gefüllten Stranghüllen innerhalb des jeweils verwendeten Stranggurts bestimmt.

Um die Vorrichtung gemäß den Figuren 6 bis 9 auch in Verbindung mit einem Stranggurt gemäß den Figuren 13b, 14b und/oder 15b verwenden zu können, sind die Stege zwischen benachbarten Längsnuten 132 als Trenn-, insbesondere Schneidstege ausgebildet, so daß beim Einzug einer mit Tabak gefüllten Stranghülle in den beschriebenen Aufnahmeraum 23 hinein der Verbindungsstreifen 153 zwischen dieser mit Tabak gefüllten Stranghülle und der nächstfolgenden mit Tabak gefüllten Stranghülle getrennt wird.

Bei geeigneter Dimensionierung sowohl der Längsnuten 132 als auch der Trennstege zwischen benachbarten Längsnuten 132 einerseits und des Verbindungsstreifens 153 andererseits ist es grundsätzlich auch denkbar, ohne Abtrennung des Verbindungsstreifens die mit Tabak gefüllten Stranghüllen sukzessive in den Aufnahmeraum 23 hinein und nach Tabaküberführung auch aus diesem wieder heraus zu bewegen. In diesem Fall unterstützt der Verbindungsstreifen selbstverständlich die Nachförderung von mit Tabak gefüllten Stranghüllen im richtigen Abstand entsprechend dem Winkelabstand der Längsnuten 132.

Sämtliche in den Anmeldungsunterlagen offenbarten Merkmale werden als erfindungswesentlich beansprucht, soweit sie einzeln oder in Kombination gegenüber dem Stand der Technik neu sind.

### Bezugszahlenliste

- 10: Stopfvorrichtung
- 11: Gehäuse
- 12: oberer Gehäuseteil
- 14: unterer Gehäuseteil
- 18: Rastlasche
- 20: Rastausnehmung
- 22: Innenwand (Längsnut)
- 23, 23': Aufnahmeraum
- 24: Führungsschiene
- 26: muldenförmige Vertiefung
- 28: Oberfläche
- 40: Tabaküberführungselement
- 42: Verbindungssteg
- 44: Schenkel
- 46: Führungsnut
- 48: Stab
- 50: Kolben
- 52: Handhabe
- 54: Kugelrastvorrichtung
- 58: Drucktasten
- 60: Aufstecktülle
- 62: Klemmstößel
- 64: Scharnierelement
- 66: Zigarettenpapierhülse
- 110: Stopfvorrichtung
- 112: Gehäuse (Gestell)
- 113: Grundplatte
- 114: Schenkel
- 116: Magazin
- 118: obere Nutenwalze
- 119: untere Nutenwalze
- 120: Umfangsnut
- 122: Halteblech
- 124: der unteren Nutenwalze 119 zugeordnete Stranghüllen-Auswurfelemente bzw. -Abstreifer
- 126: Schwenkhebel
- 128: Doppelpfeil
- 130: Doppelpfeil
- 132: Längsnut (halbzylinderförmig)
- 134: Verbindungsblech bzw. -platte
- 136: der oberen Nutenwalze 118 zugeordnete Stranghüllen-Auswurfelement bzw. -Abstreifer
- 138: Doppelpfeil
- 140: Riegel
- 142: Kugel für Rastmittel
- 150: Stranghülle (mit Tabakstrang)
- 151: Tabakstrang
- 152: Stranghülle (leer)
- 153: Stranghüllenverbindung
- 154: Drehrichtungspfeil
- 158: Ausnehmung
- 160: Feder
- 210: Umverpackung bzw. Schachtel
- 214: Fixierung der Stranghülle
- 215: Stopfvorrichtung
- 216: Gehäuse
- 218: Ausnehmung
- 219: Innenwand
- 222: Stab
- 224: jochartiges Verbindungselement
- 226: Handhabe

## Patentansprüche

1. Verfahren zum Füllen bzw. Stopfen von Zigarettenpapierhülsen mit Tabak, bei dem ein innerhalb wenigstens zweier Stranghüllen (150) jeweils im wesentlichen exakt vorportionierter Tabakstrang (151) mittels eines Tabaküberführungsstempels, -kolbens, -stabes (48, 222) oder dgl. in zugeordnete Zigarettenpapierhülsen (66) überführt wird, wobei die Zigarettenpapierhülsen (66) jeweils stirnseitig an die wenigstens zwei mit Tabak gefüllten Stranghüllen (150) angesetzt bzw. dieser stirnseitig zugeordnet werden, und wobei die wenigstens zwei Stranghüllen (150) während der Überführung des Tabakstranges (151) an ihrer äußeren Mantelfläche abgestützt werden,
**dadurch gekennzeichnet,**
**daß** der Tabak aus Stranghüllen (150) bereitgestellt wird, die zu einem Gurt zusammengeschlossen sind.

2. Vorrichtung zum Füllen bzw. Stopfen von Zigarettenpapierhülsen mit Tabak unter Bereithaltung wenigstens eines im wesentlichen exakt vorportionierten Tabakstranges (151) innerhalb einer Stranghülle (150), mit mindestens einem in einem Gehäuse (11, 110, 216) axial verschiebbar gelagerten Tabaküberführungskolben, -stempel, -stab (48, 222) oder dgl. zum Überführen des wenigstens einen Tabakstranges (151) aus der Stranghülle (150) in eine zugeordnete Zigarettenpapierhülse (66), die zu diesem Zweck mit ihrem offenen Ende auf eine Aufstecktülle (60), aufschiebbar ist, derart, daß die Tabaküberführung durch die Aufstecktülle (60) hindurch in die zugeordnete Zigarettenpapierhülse (66) erfolgt, und mit einem Aufnahmeraum (23, 23') für die wenigstens eine mit Tabak gefüllte Stranghülle (150), in dem diese während der Überführung des Tabakstranges (151) in die Zigarettenpapierhülse (66) unter äußerer, radialer Abstützung unverschiebbar gehalten ist,
**dadurch gekennzeichnet,**
**daß** der Aufnahmeraum (23) zur Aufnahme einer Mehrzahl von zu einem Gurt zusammengeschlossenen, jeweils mit Tabak gefüllten Stranghüllen (150) dient und an beiden Stirnseiten offen ist, wobei die einzelnen Stranghüllen (150) jeweils wenigstens durch eine parallel nebengeordnete Stranghülle sowie entweder direkt oder indirekt unter Zwischenschaltung einer streifen-, folien- oder dgl. -artigen Stranghüllenverbindung durch die sich parallel zu den Stranghüllen (150) erstreckenden Innenwände (22) des Aufnahmeraums (23) abgestützt sind.

3. Vorrichtung nach Anspruch 2,
**dadurch gekennzeichnet,**
**daß** die Oberfläche der Innenwand (22) des Aufnahmeraums (23) aufgerauht ist.

4. Vorrichtung nach Anspruch 2 oder 3,
**dadurch gekennzeichnet,**
**daß** der Aufnahmeraum (23) eine Abmessung aufweist, die gleich, geringfügig größer oder geringfügig kleiner ist als die äußere Abmessung einer Stranghülle (150) bzw. des Stranghüllengurtes.

5. Vorrichtung nach einem der Ansprüche 2 bis 4,
**dadurch gekennzeichnet,**
**daß** der Aufstecktülle (60) ein Klemmorgan (58; 62) zugeordnet ist, mittels dem eine auf die Aufstecktülle (60) aufgeschobene Zigarettenpapierhülse (66) während der Tabaküberführung auf der Aufstecktülle (60) festklemmbar ist.

6. Vorrichtung nach einem der Ansprüche 2 bis 5,
**dadurch gekennzeichnet,**
**daß** das Gehäuse (11) aus einem unteren Gehäuseteil (14) und einem damit gelenkig verbundenen oberen Gehäuseteil (12) besteht, wobei die einander zugewandten Seiten der Gehäuseteile (12, 14) derart geformt sind, daß beim Zusammenklappen zwischen beiden Gehäuseteilen (12, 14) ein oder mehrere Aufnahmeräume (23) definiert sind.

7. Vorrichtung nach Anspruch 6,
**dadurch gekennzeichnet,**
**daß** bei mehreren Aufnahmeräumen (23) diese parallel nebeneinander liegend, durch - ggf. eine Längskante definierende - Stege jeweils voneinander getrennt und parallel zur Gelenkachse zwischen den Gehäuseteilen (12, 14) ausgebildet sind.

8. Vorrichtung nach Anspruch 6,
**dadurch gekennzeichnet,**
**daß** bei Verwendung eines zusammenhängenden Gurtes von mit Tabak gefüllten Stranghüllen (150) der Aufnahmeraum (23) durch glattebene Innenwände begrenzt ist.

9. Vorrichtung nach Anspruch 6,
**dadurch gekennzeichnet,**
**daß** wenigstens eine der einander zugewandten Seiten der gelenkig miteinander verbundenen Gehäuseteile (12, 14), die die beiden Flachseiten des Aufnahmeraums (23) definieren, zur ausgerichteten Aufnahme von mit Tabak gefüllten Stranghüllen (150), insbesondere zur ausgerichteten Aufnahme eines zusammenhängenden Gurts von mit Tabak gefüllten Stranghüllen (150), mit parallel nebeneinander, jeweils in Stranghüllenrichtung verlaufenden rinnenartigen Ausnehmungen versehen ist.

10. Vorrichtung nach Anspruch 7, 8 oder 9,
**dadurch gekennzeichnet,**
**daß** am Gehäuse (11) ein Tabaküberführungselement (40) angeordnet, insbesondere verschiebbar gelagert ist, derart, daß eine an einem Ende angeordnete Aufstecktülle (60) und der koaxial dazu am anderen Ende gehaltener Tabaküberführungskolben, -stempel, -stab (48) oder dgl. wahlweise einer zwischen Aufstecktülle (60) und Tabaküberführungskolben etc. im Gehäuse (11) plazierten Stranghülle (150) zur Überführung des Tabaks in eine Zigarettenpapierhülse (66) zustellbar ist.

11. Vorrichtung nach Anspruch 10,
**dadurch gekennzeichnet,**
**daß** am Gehäuse (11) und dem Tabaküberführungselement (40) komplementäre Rastmittel (26, 54) zur Ausbildung von Raststellungen vorgesehen sind, in denen die Aufstecktülle (60) einerseits bzw. der Tabaküberführungsstempel, -kolben, -stab (48) oder dgl. andererseits mit einer jeweils ausgewählten Stranghülle (150) fluchten.

12. Vorrichtung nach Anspruch 10 oder 11,
**dadurch gekennzeichnet,**
**daß** am Gehäuse (11) und am Tabaküberführungselement (40) Führungsschienen (24) bzw. damit zusammenwirkende Führungsnuten (46) zur linearen Verschiebung des Tabaküberführungselements (40) am Gehäuse (11) in Richtung parallel zu den offenen Stirnseiten des bzw. der im Gehäuse (11) ausgebildeten Aufnahmeräume (23) für mit Tabak gefüllte Stranghüllen (150) vorgesehen sind.

13. Vorrichtung nach einem der Ansprüche 2, 3 oder 5,
**dadurch gekennzeichnet,**
**daß** der Aufnahmeraum (23) für eine mit Tabak gefüllte Stranghülle (150) durch jeweils zwei einander zugekehrte Längsnuten (132) definiert ist, die jeweils im gleichen Winkelabstand voneinander an der Mantelfläche von zwei Nutenwalzen (118, 119) ausgebildet sind, die in dem Gehäuse (112) derart drehbar gelagert und miteinander gekoppelt sind, daß sie bei Drehbetätigung in jeweils entgegengesetzter Richtung drehen.

14. Vorrichtung nach Anspruch 13,
**dadurch gekennzeichnet,**
**daß** der Querschnitt der Längsnuten (132) jeweils etwa halbkreisförmig ist, so daß zwischen einander zugekehrten Längsnuten (132) ein Aufnahmeraum (23) mit etwa kreisförmigem Querschnitt herstellbar ist, der gleich, geringfügig größer oder geringfügig kleiner ist als die äußere Abmessung einer mit Tabak gefüllten Stranghülle (150).

15. Vorrichtung nach Anspruch 13 oder 14,
**dadurch gekennzeichnet,**
**daß** dem Walzenpaar (118, 119) ein eine Vielzahl von mit Tabak gefüllten, ggf. zu einem Gurt miteinander verbundenen Stranghüllen (150) aufnehmendes Magazin (116) vorgeordnet ist, derart, daß beim Drehen der beiden Nutenwalzen (118, 119) jeweils eine mit Tabak gefüllte Stranghülle (150) aus dem Magazin (116) in den durch einander zugekehrten Längsnuten (132) definierten Aufnahmeraum (23) förderbar ist, insbesondere rutscht.

16. Vorrichtung nach einem der Ansprüche 13 bis 15,
**dadurch gekennzeichnet,**
**daß** jeweils benachbarte Längsnuten einer Nutenwalze (118, 119) durch Trenn-, insbesondere Schneidstege voneinander separiert sind, daß eine Stranghüllenverbindung zwischen einer im Aufnahmeraum (23) aufgenommenen und einer nachfolgenden Stranghülle (150) durch zwei sich gegenüberliegende, jeweils einer Nutenwalze zugeordnete Stege durchtrennbar ist.

17. Vorrichtung nach einem der Ansprüche 13 bis 16,
**dadurch gekennzeichnet,**
**daß** dem durch zwei einander zugekehrte Längsnuten (132) definierten Aufnahmeraum (23) Auswurfelemente (122, 124; 134, 136) nachgeordnet sind, die beim Drehen der beiden Nutenwalzen (118, 119) eine aus dem Aufnahmeraum (23) freikommende und entleerte Stranghülle (150) aus den Längsnuten (132) der Nutenwalzen (118, 119) löst.

18. Vorrichtung nach einem der Ansprüche 13 bis 17,
**dadurch gekennzeichnet,**
**daß** ein mit einer der beiden Nutenwalzen (119) in Eingriff bringbares oder befindliches Betätigungsorgan (126; 140) zum Drehen dieser (119) bzw. beider Nutenwalzen (118, 119) vorgesehen ist.

19. Vorrichtung nach Anspruch 18,
**dadurch gekennzeichnet,**
**daß** als Betätigungsorgan ein mit der Achse einer Nutenwalze (119) verbundener Drehknopf oder ein mit einer Nutenwalze (119) in Eingriff bringbarer Schwenkhebel (126; 140) vorgesehen ist.

20. Vorrichtung nach Anspruch 19,
**dadurch gekennzeichnet,**
**daß** die Schwenkachse des Schwenkhebels (126) mit der Drehachse der zugeordneten Nutenwalze (119) zusammen fällt, und daß der Schwenkhebel (126) entgegen der Wirkung einer Feder (160) in eine Außereingriffsstellung mit der zugeordneten Nutenwalzen (119) bringbar ist.

21. Vorrichtung nach einem der Ansprüche 13 bis 20,
**dadurch gekennzeichnet,**
**daß** am Gehäuse (112) Rastmittel (142) vorgesehen sind, die jeweils mit komplementären Rastmitteln an wenigstens einer der beiden Nutenwalzen (118, 119) derart zusammenwirken, daß letztere in Positionen einrasten, in denen sich zwei Längsnuten (132) zur Bildung eines nur stirnseitig offenen Aufnahmeraums (23) gegenüberstehen.

22. Vorrichtung nach Anspruch 2,
**dadurch gekennzeichnet, daß** das Gehäuse (216) einen Aufnahmeraum (23') für eine Vielzahl von parallel neben- und/oder übereinander sowie dicht aneinander liegender, jeweils mit Tabak gefüllten Stranghüllen (150) aufweist, wobei jeder Stranghülle (150) an einer Stirnseite eine am Gehäuse (216) ausgebildete, mit der jeweiligen Stranghülle (150) fluchtende Aufstecktülle (60) und an der anderen Stirnseite jeweils ein im Gehäuse gelagerter Tabaküberführungsstempel, -kolben, -stab (222) oder dgl. zugeordnet ist.

23. Vorrichtung nach Anspruch 22,
**dadurch gekennzeichnet,**
**daß** die mit Tabak gefüllten Stranghüllen (150) gruppenweise miteinander verbunden, insbesondere verklebt sind.

24. Vorrichtung nach Anspruch 22 oder 23,
**dadurch gekennzeichnet,**
**daß** alle Tabaküberführungsstempel, -kolben, -stäbe (222) oder dgl. an ihrem der Aufstecktülle (60) gegenüberliegendem Ende miteinander gekoppelt oder koppelbar sind, derart, daß sie gemeinsam in den Aufnahmeraum (23') bzw. in die dort plazierten Stranghüllen (150) unter Aus schieben und Überführen des Tabaks in auf die zugeordneten Aufstecktüllen (60) aufgeschobenen Zigarettenpapierhülsen (66) hinein verschiebbar bzw. gemeinsam aus dem Aufnahmeraum (23') oder den leeren Stranghüllen (150) herausbewegbar sind.

25. Vorrichtung nach einem der Ansprüche 22 bis 24,
**dadurch gekennzeichnet,**
**daß** die mit Tabak gefüllten Stranghüllen (150) samt Umverpackung als Kaufeinheit im Aufnahmeraum (23') plazierbar sind, nachdem vorher die stirnseitigen Verschlüsse der Umverpackung (210) entfernt wurden.

26. Eine Vielzahl von mit Tabak gefüllten Stranghüllen (150), zur Verwendung mit einer Vorrichtung nach einem oder mehreren der Ansprüche 2 bis 25 oder nach dem Verfahren gemäß Anspruch 1,
**dadurch gekennzeichnet,**
**daß** eine Stranghüllenverbindung durch einen sich zumindest an einer Seite von mindestens zwei, insbesondere mehreren, parallel nebeneinander angeordneten Stranghüllen (150) erstreckenden Streifen aus Kunststoff, Papier oder Karton gebildet ist.

## Claims

1. A method for filling cigarette paper sleeves with tobacco, in which a tobacco rod (151) which is substantially exactly pre-portioned respectively within at least two rod envelopes (150) is transferred into assigned cigarette paper sleeves (66) by means of a tobacco transferring plunger, piston, rod (48, 222) or the like, wherein the cigarette paper sleeves (66) are respectively placed on or assigned to the facing ends of the at least two rod envelopes (150) filled with tobacco, and wherein the at least two rod envelopes (150) are supported on their exterior surface area while the tobacco rod (151) is transferred,
**characterised in that** the tobacco is provided from rod envelopes (150) which are combined to form a belt.

2. A device for filling cigarette paper sleeves with tobacco, by providing at least one tobacco rod (151) which is substantially exactly pre-portioned within a rod envelope (150), comprising at least one tobacco transferring piston, plunger, rod (48, 222) or the like, mounted in a housing (11, 110, 216) such that it can be axially shifted, for transferring the at least one tobacco rod (151) from the rod envelope (150) into an assigned cigarette paper sleeve (66) which for this purpose can slide onto a slide-on nozzle (60) via its open end, such that the tobacco is transferred through the slide-on nozzle (60) into the assigned cigarette paper sleeve (66), and comprising an accommodating space (23, 23') for the at least one rod envelope (150) filled with tobacco, in which the latter is held such that it is supported radially and exteriorly and cannot shift, while the tobacco rod (151) is transferred into the cigarette paper sleeve (66),
**characterised in that** the accommodating space (23) serves to accommodate a plurality of rod envelopes (150), each filled with tobacco and combined to form a belt, and is open at both facing ends, wherein each of the individual rod envelopes (150) is supported at least by a rod envelope which is adjacently arranged in parallel and by the interior walls (22) of the accommodating space (23) extending parallel to the rod envelopes (150), either directly or indirectly by interposing a strip-like, film-like or similar rod envelope connection.

3. The device according to claim 2, **characterised in that** the surface of the interior wall (22) of the accommodating space (23) is roughened.

4. The device according to claim 2 or 3, **characterised in that** the accommodating space (23) exhibits dimensions which are equal to, slightly greater than or slightly less than the exterior dimensions of a rod envelope (150) or the belt of rod envelopes.

5. The device according to any one of claims 2 to 4, **characterised in that** the slide-on nozzle (60) is assigned a clamping unit (58; 62) by means of which a cigarette paper sleeve (66) slid onto the slide-on nozzle (60) can be fixedly clamped on the slide-on nozzle (60) while the tobacco is transferred.

6. The device according to any one of claims 2 to 5, **characterised in that** the housing (11) consists of a lower housing portion (14) and an upper housing portion (12) connected to it by a joint, wherein the mutually facing sides of the housing portions (12, 14) are shaped such that one or more accommodating spaces (23) are defined between the two housing portions (12, 14) when they are folded together.

7. The device according to claim 6, **characterised in that** when there is a plurality of accommodating spaces (23), these are formed lying adjacently in parallel and are respectively separated from each other by stays - which, as applicable, define a longitudinal edge - and parallel to the joint axis, between the housing portions (12, 14).

8. The device according to claim 6, **characterised in that** when a continuous belt of rod envelopes (150) filled with tobacco is used, the accommodating space (23) is delimited by smooth planar interior walls.

9. The device according to claim 6, **characterised in that** at least one of the mutually facing sides of the housing portions (12, 14) connected to each other by a joint, which define the two flat sides of the accommodating space (23), is provided with groove-like recesses, each running adjacently in parallel in the rod envelope direction, for the orientated accommodation of rod envelopes (150) filled with tobacco, in particular for the orientated accommodation of a continuous belt of rod envelopes (150) filled with tobacco.

10. The device according to claim 7, 8 or 9, **characterised in that** a tobacco transferring element (40) is arranged on the housing (11), in particular mounted such that it can be shifted, such that a slide-on nozzle (60) arranged at one end and the tobacco transferring piston, plunger, rod (48) or the like held coaxially to it at the other end can optionally be advanced to a rod envelope (150) positioned between the slide-on nozzle (60) and the tobacco transferring piston, etc. in the housing (11), in order to transfer the tobacco into a cigarette paper sleeve (66).

11. The device according to claim 10, **characterised in that** complementary latching means (26, 54) are provided on the housing (11) and the tobacco transferring element (40) for forming latching positions in which the slide-on nozzle (60) on the one hand and the tobacco transferring plunger, piston, rod (48) or the like on the other are flush with a respectively selected rod envelope (150).

12. The device according to claim 10 or 11, **characterised in that** guiding rails (24) and guiding grooves (46) co-operating with them are provided on the housing (11) and the tobacco transferring element (40) for linearly shifting the tobacco transferring element (40) on the housing (11) in a direction parallel to the open facing ends of the accommodating space or spaces (23), formed in the housing (11), for rod envelopes (150) filled with tobacco.

13. The device according to any one of claims 2, 3 or 5, **characterised in that** the accommodating space (23) for a rod envelope (150) filled with tobacco is respectively defined by two mutually facing longitudinal grooves (132) which are respectively formed at the same angular distance from each other on the surface area of two grooved rollers (118, 119) which are rotatably mounted in the housing (112) and coupled to each other such that when rotation is actuated, they rotate in respectively opposite directions.

14. The device according to claim 13, **characterised in that** the cross-section of each of the longitudinal grooves (132) is roughly semicircular, such that an accommodating space (23) having a roughly circular cross-section can be produced between mutually facing longitudinal grooves (132), said accommodating space being equal to, slightly greater than or slightly less than the exterior dimensions of a rod envelope (150) filled with tobacco.

15. The device according to claim 13 or 14, **characterised in that** a magazine (116) which accommodates a plurality of rod envelopes (150) which are filled with tobacco and, as applicable, connected to each other to form a belt is arranged upstream of the pair of rollers (118, 119) such that when the two grooved rollers (118, 119) are rotated, a rod envelope (150) filled with tobacco can be respectively conveyed, in particular can slide, from the magazine (116) into the accommodating space (23) defined by mutually facing longitudinal grooves (132).

16. The device according to any one of claims 13 to 15, **characterised in that** respectively adjacent longitudinal grooves of a grooved roller (118, 119) are separated from each other by separating stays, in particular cutting stays, such that a rod envelope connection between a rod envelope (150) accommodated in the accommodating space (23) and a subsequent rod envelope (150) can be transected by two mutually opposing stays, each assigned to a grooved roller.

17. The device according to any one of claims 13 to 16, **characterised in that** ejecting elements (122, 124; 134, 136) are arranged downstream of the accommodating space (23) defined by two mutually facing longitudinal grooves (132) and detach a rod envelope (150), which has been cleared and discharged from the accommodating space (23), from the longitudinal grooves (132) of the grooved rollers (118, 119).

18. The device according to any one of claims 13 to 17, **characterised in that** an actuating unit (126; 140) which is or can be engaged with one of the two grooved rollers (119) is provided for rotating said grooved roller (119) or both grooved rollers (118, 119).

19. The device according to claim 18, **characterised in that** a turning knob which is connected to the axis of a grooved roller (119) or a pivoting lever (126; 140) which can be engaged with a grooved roller (119) is provided as the actuating unit.

20. The device according to claim 19, **characterised in that** the pivoting axis of the pivoting level (126) coincides with the rotational axis of the assigned grooved roller (119), and **in that** the pivoting level (126) can be moved to an exterior engagement position with the assigned grooved roller (119), counter to the action of a spring (160).

21. The device according to any one of claims 13 to 20, **characterised in that** latching means (142) are provided on the housing (112) and each co-operate with complementary latching means on at least one of the two grooved rollers (118, 119), such that the latter latch into positions in which two longitudinal grooves (132) oppose each other in order to form an accommodating space (23) which is only open at the facing ends.

22. The device according to claim 2, **characterised in that** the housing (216) comprises an accommodating space (23') for a plurality of rod envelopes (150) which are each filled with tobacco and lie adjacently in parallel and/or one on top of the other and close to each other, wherein each rod envelope (150) is respectively assigned a slide-on nozzle (60), formed on the housing (216) and flush with the respective rod envelope (150), at one facing end and a tobacco transferring plunger, piston, rod (222) or the like, mounted in the housing, at the other facing end.

23. The device according to claim 22, **characterised in that** the rod envelopes (150) filled with tobacco are connected, in particular glued, to each other in groups.

24. The device according to claim 22 or 23, **characterised in that** all the tobacco transferring plungers, pistons, rods (222) or the like are or can be coupled to each other at their end opposite the slide-on nozzle (60), such that they can be collectively shifted into the accommodating space (23') or the rod envelopes (150) positioned in it, ejecting and transferring the tobacco into cigarette paper sleeves (66) slid onto the assigned slide-on nozzle (60), and collectively moved out of the accommodating space (23') or the empty rod envelopes (150).

25. The device according to any one of claims 22 to 24, **characterised in that** the rod envelopes (150) filled with tobacco can be positioned in the accommodating space (23'), together with outer packaging, as a purchasing unit, once the facing-end seals of the outer packaging (210) have been removed beforehand.

26. A plurality of rod envelopes (150) filled with tobacco, for use with a device according to one or more of claims 2 to 25 or according to the method in accordance with claim 1, **characterised in that** a rod envelope connection is formed by a strip made of plastic, paper or card and extending at least on one side of at least two, in particular more, rod envelopes (150) arranged adjacently in parallel.

## Revendications

1. Procédé pour remplir ou bourrer des tubes de papier à cigarette avec du tabac, dans lequel un boudin de tabac (151) à chaque fois divisé préalablement en portions de manière essentiellement exacte à l'intérieur d'au moins deux gaines à boudin (150) est transféré au moyen d'un poinçon, d'un piston, d'une tige de transfert de tabac (48, 222) ou similaire dans des tubes de papier à cigarette (66) associés, les tubes de papier à cigarette (66) étant placés à chaque fois du côté frontal contre lesdites au moins deux gaines à boudin (150) remplies de tabac ou étant associés à celles-ci du côté frontal, et lesdites au moins deux gaines à boudin (150) étant supportées sur leur surface d'enveloppe extérieure pendant le transfert du boudin de tabac (151), **caractérisé en ce que** le tabac est mis à disposition en gaines à boudin (150) qui sont réunies en une bande.

2. Dispositif pour remplir ou bourrer des tubes de papier à cigarette avec du tabac en tenant prêt au moins un boudin de tabac (151) divisé préalablement en portions de manière essentielle exacte à l'intérieur d'une gaine à boudin (150), avec au moins un piston, un poinçon, une tige de transfert de tabac (48, 222) ou similaire placé de manière axialement mobile dans un logement (11, 110, 216) pour transférer ledit au moins un boudin de tabac (151) de la gaine à boudin (150) dans un tube de papier à cigarette (66) associé qui, à cette fin, peut être poussé avec son extrémité ouverte sur une douille de support (60) de telle manière que le transfert de tabac dans le tube de papier à cigarette (66) associé ait lieu à travers la douille de support (60) et avec un réceptacle (23, 23') pour ladite au moins une gaine à boudin (150) remplie de tabac dans lequel celle-ci est maintenue immobile par un support radial extérieur pendant le transfert du boudin de tabac (151) dans le tube de papier à cigarette (66), **caractérisé en ce que** le réceptacle (23) sert à recevoir une pluralité de gaines à boudin (150) respectivement remplies de tabac, réunies en une bande, et est ouvert sur les deux côtés frontaux, les gaines à boudin (150) individuelles étant respectivement supportées au moins par une gaine à boudin disposée parallèlement à côté ainsi que soit directement soit indirectement par la paroi intérieure (22) du réceptacle (23) s'étendant parallèlement aux gaines à boudin (150) avec intercalage d'un raccordement des gaine à boudin en forme de ruban, de film ou similaire.

3. Dispositif selon la revendication 2, **caractérisé en ce que** la surface de la paroi intérieure (22) du réceptacle (23) est rugueuse.

4. Dispositif selon la revendication 2 ou 3, **caractérisé en ce que** le réceptacle (23) présente une taille qui est égale, légèrement plus grande ou légèrement plus petite que la taille extérieure d'une gaine à boudin (150) ou de la bande de gaines à boudin.

5. Dispositif selon l'une des revendications 2 à 4, **caractérisé en ce qu'**à la douille de support (60) est associé un organe de blocage (58; 62) au moyen duquel un tube de papier à cigarette (66) poussé sur la douille de support (60) peut être fermement bloqué sur la douille de support (60) pendant le transfert de tabac.

6. Dispositif selon l'une des revendications 2 à 5, **caractérisé en ce que** le logement (11) est constitué d'une partie de logement inférieure (14) et une partie de logement supérieure (12) y reliée de manière articulée, les côtés orientés l'un vers l'autre des parties de logement (12, 14) étant formés de telle manière qu'un ou plusieurs réceptacles (23) soient définis entre les deux parties de logement (12, 14) lorsqu'elles sont rabattues l'une sur l'autre.

7. Dispositif selon la revendication 6, **caractérisé en ce qu'**avec plusieurs réceptacles (23), ceux-ci, situés parallèlement les uns à côte des autres, sont séparés respectivement les uns des autres par des âmes - définissant le cas échéant un bord longitudinal - et sont formés parallèlement à l'axe d'articulation entre les parties de logement (12, 14).

8. Dispositif selon la revendication 6, **caractérisé en ce qu'**en cas d'utilisation d'une bande continue de gaines à boudin (150) remplies de tabac, le réceptacle (23) est limité par des parois intérieures lisses.

9. Dispositif selon la revendication 6, **caractérisé en ce qu'**au moins un des côtés orientés l'un vers l'autre des parties de logement (12, 14) reliées de manière articulée l'une à l'autre qui définissent les deux côtés plats du réceptacle (23) est pourvu pour la réception orientée de gaines à boudins (150) remplies de tabac, en particulier pour la réception orientée d'une bande continue de gaines à boudin (150) remplies de tabac, d'évidements en forme de goulotte s'étendant respectivement dans le sens des gaines à boudin, parallèlement les uns à côté des autres.

10. Dispositif selon la revendication 7, 8 ou 9, **caractérisé en ce qu'**un élément de transfert de tabac (40) est disposé, en particulier placé de manière mobile, sur le logement (11) de telle manière qu'une douille de support (60) disposée à une extrémité et le piston, le poinçon, la tige de transfert de tabac (48) ou similaire, au choix, retenu de manière coaxiale à celle-ci à l'autre extrémité puissent être approchés d'une gaine à boudin (150) placée entre la douille de support (6o) et le piston de transfert de tabac, etc. dans le logement (11) pour le transfert de tabac dans un tube de papier à cigarette (66).

11. Dispositif selon la revendication 10, **caractérisé en ce que** des moyens d'arrêt complémentaires (26, 54) sont prévus sur le logement (11) et l'élément de transfert de tabac (40) pour former des positions d'arrêt dans lesquelles la douille de support (60) d'une part ou le poinçon, le piston, la tige de transfert de tabac (48) ou similaire d'autre part sont alignés sur une gaine à boudin (150) à chaque fois choisie.

12. Dispositif selon la revendication 10 ou 11, **caractérisé en ce que** des rails de guidage (24) ou des rainures de guidage (46) coopérant avec ceux-ci sont prévus sur le logement (11) et sur l'élément de transfert de tabac (40) pour le déplacement linéaire de l'élément de transfert de tabac (40) sur le logement (11) dans la direction parallèle aux côtés frontaux ouverts du ou des réceptacles (23) formés dans le logement (11) pour des gaines à boudin (150) remplies de tabac.

13. Dispositif selon l'une des revendications 2, 3 ou 5, **caractérisé en ce que** le réceptacle (23) pour une gaine à boudin (150) remplie de tabac est défini à chaque fois par deux cannelures longitudinales (132) tournées l'une vers l'autre qui sont formées respectivement à la même distance angulaire les unes des autres sur la surface d'enveloppe de deux cylindres cannelés (118, 119) qui sont montés de manière à pouvoir tourner et couplés l'un à l'autre dans le logement (112) de telle manière qu'ils tournent respectivement en sens inverse lors de la mise en rotation.

14. Dispositif selon la revendication 13, **caractérisé en ce que** la section transversale des cannelures longitudinales (132) est à chaque fois approximativement semi-circulaire afin que puisse être produit entre des cannelures (132) tournées l'une vers l'autre un réceptacle (23) de section transversale approximativement semi-circulaire qui est égal, légèrement plus grand ou légèrement plus petit que la taille extérieure d'une gaine à boudin (150) remplie de tabac.

15. Dispositif selon la revendication 13 ou 14, **caractérisé en ce qu'**un magasin (116) recevant une pluralité de gaines à boudin (150) remplies de tabac, reliées le cas échéant les unes aux autres en une bande, est disposé en amont d'une paire de cylindres (118, 119) de telle manière que lors de la rotation des deux cylindres cannelés (118, 119), une gaine à boudin (150) remplie de tabac puisse être à chaque fois transportée, en particulier glisse, du magasin (116) dans le réceptacle (23) défini par des cannelures longitudinales (132) tournées l'une vers l'autre.

16. Dispositif selon l'une des revendications 13 à 15, **caractérisé en ce que** des cannelures longitudinales respectivement voisines d'un cylindre cannelé (118, 119) sont séparées les unes des autres par des âmes de séparation, en particulier des âmes de coupe, **en ce qu'**un raccordement de gaines à boudin entre une gaine à boudin (150) reçue dans le réceptacle (23) et une gaine à boudin suivante peut être sectionné par deux âmes opposées, respectivement associées à un cylindre cannelé.

17. Dispositif selon l'une des revendications 13 à 16, **caractérisé en ce que** des éléments d'expulsion (122, 124; 134, 136) sont placés en aval du réceptacle (23) défini par deux cannelures longitudinales (132) tournées l'une vers l'autre, lesquels, lors de la rotation des deux cylindres cannelés (118, 119) libèrent des cannelures longitudinales (132) des cylindres cannelés (118, 119) une gaine à boudin (150) sortant du réceptacle (23) et vidée.

18. Dispositif selon l'une des revendications 13 à 17, **caractérisé en ce qu'**un organe d'actionnement (126; 140) pouvant être mis en prise ou se trouvant en prise avec un des deux cylindres cannelés (119) est prévu pour mettre celui-ci (119) ou les deux cylindres cannelés (118, 119) en rotation.

19. Dispositif selon la revendication 18, **caractérisé en ce qu'**un bouton tournant relié à l'axe d'un cylindre cannelé (119) ou un levier pivotant (126; 140) pouvant être mis en prise avec un cylindre cannelé (119) est prévu comme organe d'actionnement.

20. Dispositif selon la revendication 19, **caractérisé en ce que** l'axe de pivotement du levier pivotant (126) coïncide avec l'axe de rotation du cylindre cannelé (119) associé et **en ce que** le levier pivotant (126) peut être mis dans une position de dégagement par rapport au cylindre cannelé (119) associé contre l'action d'un ressort (160).

21. Dispositif selon l'une des revendications 13 à 20, **caractérisé en ce que** des éléments d'arrêt (142) sont prévus sur le logement (112), lesquels coopèrent respectivement avec des moyens d'arrêt complémentaires sur au moins un des deux cylindres cannelés (118, 119) de telle manière que ces derniers s'encliquettent dans des positions dans lesquelles deux cannelures longitudinales (132) se font face pour former un réceptacle (23) ouvert unique du côté frontal.

22. Dispositif selon la revendication 2, **caractérisé en ce que** le logement (216) présente un réceptacle (23') pour une pluralité de gaines à boudin (150) respectivement remplies de tabac, situées parallèlement les unes à côté et / ou au-dessus des autres ainsi qu'étroitement tournées les unes vers les autres, dans lequel à chaque gaine à boudin (150) est associée, sur un côté frontal, une douille de support (60) formée sur le logement (216), alignée sur la gaine à boudin (150) concernée et est à chaque fois associé, sur l'autre côté frontal, un poinçon, un piston, une tige de transfert de tabac (222) ou similaire monté dans le logement.

23. Dispositif selon la revendication 22, **caractérisé en ce que** les gaines à boudin (150) remplies de tabac sont reliées, notamment collées, les unes aux autres en groupes.

24. Dispositif selon la revendication 22 ou 23, **caractérisé en ce que** tous les poinçons, les pistons, les tiges de transfert de tabac (222) ou similaire sont couplés ou peuvent être couplés ensemble à leur extrémité opposée à la douille de support (60) de telle manière qu'ils puissent être poussés ensemble dans le réceptacle (23') ou dans les gaines à boudin (150) placées là en expulsant et transférant le tabac dans les tubes de papier à cigarette (66) poussés sur les douilles de support (60) associées ou puissent être retirés ensemble du réceptacle (23') ou des gaines à boudin (150) vides.

25. Dispositif selon l'une des revendications 22 à 24, **caractérisé en ce que** les gaines à boudin (150) remplies de tabac avec emballage peuvent être placées en tant qu'unité de vente dans le réceptacle (23') après que les fermetures frontales de l'emballage (210) ont été préalablement retirées.

26. Pluralité de gaines à boudin (150) remplies de tabac, à utiliser avec un dispositif selon une ou plusieurs des revendications 2 à 25 ou suivant le procédé selon la revendication 1, **caractérisé en ce que** un raccordement de gaines à boudin est formé par un ruban en matière synthétique, en papier ou en carton s'étendant au moins sur un côté d'au moins deux, notamment de plusieurs, gaines à boudin (150) disposées parallèlement les unes à côté des autres.
